# EUROPÄISCHE PATENTSCHRIFT

(11) **EP 3 834 696 B1**
(45) Veröffentlichungstag und Bekanntmachung des Hinweises auf die Patenterteilung: **10.08.2022**
(21) Anmeldenummer: 19215613.1
(22) Anmeldetag: 12.12.2019
(51) Int. Cl.: A47L 15/23

(54) **FLÜSSIGKEITSAUSBRINGER ZUM AUSBRINGEN VON SPÜLFLÜSSIGKEIT**
LIQUID DISPENSER FOR DISPENSING FLUSHING LIQUID
DISTRIBUTEUR DU LIQUIDE PERMETTANT DE DISTRIBUER UN FLUIDE DE RINÇAGE

(43) Veröffentlichungstag der Anmeldung: 16.06.2021
(73) Patentinhaber: HAIER Germany GmbH, 81829 München (DE)
(72) Erfinder: BÄCHER, Peter, 91301 Forchheim (DE); LAMPE, Hansjörg, 90491 Nürnberg (DE); DOMINIK, Wojciech, 90478 Nürnberg (DE); PETRACEK, Pavol, 90482 Nürnberg (DE); HONGKUN, LI, 91056 Erlangen (DE); HAI, Shu, Qingdao, Shandon Province (CN); PEISHI, Lv, Qingdao, Shandong Province (CN); YANG, Lin, Qingdao, Shangdong Province (CN)
(74) Vertreter: Rau, Schneck & Hübner Patentanwälte Rechtsanwälte PartGmbB

(56) Entgegenhaltungen:
- EP-A1- 1 882 435
- EP-A1- 2 612 585
- EP-A1- 3 384 821

## Beschreibung

Die Erfindung betrifft einen Flüssigkeitsausbringer zum Ausbringen von Spülflüssigkeit. Ferner betrifft die Erfindung eine Spülmaschine zum Reinigen von Spülgut mit einem derartigen Flüssigkeitsausbringer und ein Verfahren zum Betreiben eines Flüssigkeitsausbringers.

Aus der EP 3 384 821 A1 ist ein Flüssigkeitsausbringer für eine Spülmaschine zum Ausbringen von Spülflüssigkeit bekannt. Der Flüssigkeitsausbringer umfasst einen Grundkörper, ein relativ zu dem Grundkörper drehbar gelagertes Zwischenelement und ein Sprühelement, welches drehbar an dem Zwischenelement angebracht ist. Mittels einer Getriebeeinheit ist eine Drehbewegung des Sprühelements über ein konstantes Übersetzungsverhältnis an eine Drehbewegung des Zwischenelements gekoppelt. Das Ausbringen der Spülflüssigkeit erfolgt mittels Sprühdüsen, die sich auf nicht kreisförmigen Bahnen bewegen. Es unterbleibt jedoch das Ausbringen der Spülflüssigkeit in Eckbereichen der Spülkammer. Die Spülleistung und damit die Reinigungseffizienz des Flüssigkeitsausbringers sind hierdurch reduziert.

Aus der EP 2 612 585 A1 ist eine Spülmaschine zum Reinigen von Spülgut mit einem Flüssigkeitsausbringer zum Ausbringen von Spülflüssigkeit bekannt. Ein Sprühelement des Flüssigkeitsausbringers ist an einem Grundkörper angebracht. Das Sprühelement ist gegenüber dem Grundkörper frei drehbar, insbesondere mit veränderlicher Drehrate. Das Ausbringen der Spülflüssigkeit innerhalb einer Spülkammer der Spülmaschine erfolgt ungleichmäßig. Die Reinigungseffizienz und die Spülleistung der Spülmaschine sind deshalb herabgesetzt.

Flüssigkeitsausbringer zum Ausbringen von Spülflüssigkeit sind ferner bekannt aus der EP 1 882 435 A1. Der Erfindung liegt die Aufgabe zugrunde, einen Flüssigkeitsausbringer zu schaffen, der die Reinigung von Spülgut in besonders effizienter Weise gewährleistet.

Diese Aufgabe wird durch einen Flüssigkeitsausbringer mit den Merkmalen des Anspruchs 1 gelöst. Erfindungsgemäß wurde erkannt, dass ein Flüssigkeitsausbringer zum Ausbringen von Spülflüssigkeit mit einem Grundkörper, einem Zwischenelement und einem Sprühelement einen veränderlichen Drehratenquotient aus einer Zwischenelement-Drehrate des Zwischenelements relativ zu dem Grundkörper und einer Sprühelement-Drehrate des Sprühelements relativ zu dem Grundkörper aufweisen muss, um ein über eine vorgegebene Grundfläche besonders gleichmäßiges Ausbringen der Spülflüssigkeit zu gewährleisten. Vorzugsweise ist der Flüssigkeitsausbringer zum Ausbringen der Spülflüssigkeit in einer Spülmaschine ausgebildet. Spülkammern von Spülmaschinen weisen zur effizienten Bauraumnutzung in der Regel eine rechteckförmige, insbesondere quadratische, Grundfläche auf. Um das Ausbringen der Spülflüssigkeit über diese rechteckförmige Grundfläche möglichst gleichverteilt zu ermöglichen, ist es erforderlich, dass das Sprühelement, insbesondere die Sprühdüse, auch in die Eckbereiche dieser Grundfläche gelangt. Vorteilhaft gewährleistet der veränderliche Drehratenquotient aus der Zwischenelement-Drehrate und der Sprühelement-Drehrate, dass ein Bewegungsverlauf des Sprühelements und damit ein Bereich, über den die Spülflüssigkeit ausgebracht wird besonders flexibel bestimmbar bzw. einstellbar sind. Das gleichverteilte Ausbringen der Spülflüssigkeit über die rechteckförmige Grundfläche wird somit ermöglicht. Die Effizienz und damit die Wirtschaftlichkeit des Reinigungsvorgangs können deutlich gesteigert werden.

Ein derartiger Flüssigkeitsausbringer ist besonders wirtschaftlich herstellbar und zuverlässig im Betrieb. Die Getriebeeinheit kann ein Stirnradgetriebe und/oder ein Kegelradgetriebe aufweisen. Vorzugsweise gewährleistet die Getriebeeinheit eine nicht selbsthemmende drehmomentübertragende Verbindung des Zwischenelements mit dem Sprühelement. Besonders bevorzugt ist die Getriebeeinheit dazu ausgebildet, die Zwischenelement-Drehrate an die Sprühelement-Drehrate zu koppeln. Die Anordnung des Sprühelements relativ zu dem Grundkörper ist vorzugsweise von nur einem einzigen Drehfreiheitsgrad abhängig. Vorteilhaft wird hierdurch erreicht, dass zum Bewirken der Drehbewegungen des Sprühelements und des Zwischenelements relativ zu dem Grundkörper ein Antreiben lediglich einer dieser Komponenten ausreichend ist.

Vorzugsweise entspricht ein Übersetzungsverhältnis einer Kopplung der Zwischenelement-Drehrate mit der Sprühelement-Drehrate einer Anzahl von Ecken der Grundfläche, über welche die Spülflüssigkeit ausgebracht wird. Besonders bevorzugt beträgt das Übersetzungsverhältnis zwischen der Zwischenelement-Drehrate und der Sprühelement-Drehrate 4.

Unter der Spülflüssigkeit ist Wasser und/oder eine mit Tensiden versetzte Flüssigkeit zu verstehen. Die beabstandete Anordnung der Zwischenelement-Drehachse von der Sprühelement-Drehachse entspricht einer exzentrischen Anordnung dieser Drehachsen zueinander.

Dadurch, dass die Zwischenelement-Drehachse beabstandet von der Sprühelement-Drehachse angeordnet ist, wobei das Sprühelement an dem Zwischenelement drehbar gelagert ist, wird eine Drehbewegung des Sprühelements relativ zu dem Grundkörper mit einer translatorischen Bewegung überlagert. Die Überlagerung der rotatorischen und der translatorischen Bewegung des Sprühelements relativ zu dem Grundkörper gewährleistet eine besonders flexible Bestimmung des Bewegungsverlaufs des Sprühelements und damit das besonders gleichmäßig verteilte Ausbringen der Spülflüssigkeit über der Grundfläche.

Das Sprühelement und/oder das Zwischenelement und/oder das Steuerelement können Sprühdüsen zum Ausbringen der Spülflüssigkeit aufweisen. Vorzugsweise weist ausschließlich das Sprühelement Sprühdüsen zum Ausbringen der Spülflüssigkeit auf. Vorzugsweise wird die Spülflüssigkeit mittels einer Spülflüssigkeitsleitung von dem Grundkörper, insbesondere über das Zwischenelement, zu dem Sprühelement geleitet.

Die Zwischenelement-Drehachse und/oder die Sprühelement-Drehachse sind vorzugsweise vertikal orientiert. Alternativ kann auch mindestens eine dieser Drehachsen horizontal orientiert sein.

Gemäß einem Aspekt der Erfindung weist der Flüssigkeitsausbringer eine Antriebseinrichtung zum Drehantreiben des Zwischenelements und/oder des Sprühelements relativ zu dem Grundkörper auf. Die Antriebseinrichtung kann mindestens einen Motor, insbesondere einen Elektromotor, umfassen. Der mindestens eine Motor kann zum Drehantreiben des Zwischenelements und/oder des Sprühelement mit wechselnden Drehraten, insbesondere mit wechselnden Drehrichtungen, steuerbar ausgebildet sein. Vorteilhaft wird hierdurch erreicht, dass der Flüssigkeitsausbringer besonders flexibel betreibbar ist.

Gemäß einem weiteren Aspekt der Erfindung sind das Zwischenelement und das Sprühelement, insbesondere mittels der Antriebseinrichtung, unabhängig voneinander drehantreibbar.

Der Flüssigkeitsausbringer weist vorzugsweise mindestens eine Wuchtmasse zum Ausgleichen einer Unwucht auf. Insbesondere kann die Wuchtmasse zum Ausgleich einer Unwucht des Zwischenelements um die Zwischenelement-Drehachse und/oder des Sprühelements um die Sprühelement-Drehachse, ausgebildet sein. Die mindestens eine Wuchtmasse kann an einem Wuchtarm, insbesondere reversibel, angebracht sein. Der Wuchtarm ermöglicht eine exzentrische Anordnung der mindestens einen Wuchtmasse zu der jeweiligen Drehachse.

Vorzugsweise weist der Grundkörper einen Spülflüssigkeitsanschluss zum Zuführen der Spülflüssigkeit zu dem Flüssigkeitsausbringer auf. Zwischen dem Grundkörper und dem Zwischenelement sowie zwischen dem Zwischenelement und dem Sprühelement ist vorzugsweise je eine Drehverbindung angeordnet, über welche die Spülflüssigkeit, insbesondere leckagefrei, geleitet werden kann.

Ein Sprühelementachsenabstand as zwischen der Sprühelement-Drehachse und der Zwischenelement-Drehachse ist vorzugsweise in Abhängigkeit des Bereichs bestimmt, über den die Spülflüssigkeit ausgebracht werden soll. Für eine möglichst gleichverteilte Ausbringung der Spülflüssigkeit über eine rechteckförmige Grundfläche ist der Sprühelementachsenabstand as vorzugsweise wie folgt gestaltet: ${a}_{S} = \frac{d - x}{4} .$

Mit d ist eine Diagonale der rechteckförmigen Grundfläche bezeichnet. x ist die Länge einer Kurzseite der rechteckförmigen Grundfläche. Eine maximale radiale Sprühelementerstreckung r_{S} des Sprühelements ausgehend von der Sprühelement-Drehachse beträgt vorzugsweise ${r}_{S} = \frac{x}{2} + {a}_{S} .$

Vorteilhaft wird hierdurch erreicht, dass die Sprühflüssigkeit sowohl in Eckbereichen als auch in Kantenbereichen der Grundfläche besonders gleichmäßig verteilt ausgebracht werden kann. Vorzugsweise wird der Sprühelementachsenabstand a_{S} für eine quadratische Grundfläche wie folgt festgelegt: ${a}_{S} = x \frac{\sqrt{2} - 1}{4} .$

Unter Berücksichtigung der vorstehend beschriebenen, vorzugsweisen Ausführung der maximalen, radialen Sprühelementerstreckung r_{S} kann der Sprühelementachsenabstand a_{S} wie folgt bestimmt werden: ${a}_{S} = {r}_{S} \frac{\sqrt{2} - 1}{\sqrt{2} + 1} .$

Von einer entsprechenden Bemessung des Sprühelementachsenabstands a_{S} und/oder der maximalen radialen Sprühelementerstreckung r_{S} wird vorzugsweise um maximal 25 %, insbesondere maximal 10 %, insbesondere maximal 5 % abgewichen.

Für Grundflächen, welche von einer Rechteckform abweichen, ist der Sprühelementachsenabstand a_{S} vorzugsweise entsprechend der zuerst genannten Formel bestimmt, wobei d in diesem Fall durch die Hauptabmessung der Grundfläche bestimmt ist und x durch die Mindestabmessung. Das Ausbringen der Spülflüssigkeit kann somit auch über dreieckförmige und/oder fünfeckförmige und/oder sechseckförmige und/oder achteckförmige Grundflächen besonders gleichmäßig verteilt erfolgen.

Ein Flüssigkeitsausbringer nach Anspruch 2 ist besonders wirtschaftlich herstellbar und betreibbar. Das Plantengetriebe gewährleistet eine besonders reibungsarme Kopplung der Zwischenelement-Drehrate mit der Sprühelement-Drehrate.

Das Zwischenelement ist vorzugsweise drehfest mit einem Sonnenrad des Planetengetriebes verbunden. Ein Hohlrad des Planetengetriebes kann mit dem Grundkörper drehfest verbunden sein. Ein Planetenradträger ist vorzugsweise drehmomentübertragend mit dem Sprühelement verbunden.

Vorzugsweise ist das Planetengetriebe, insbesondere dessen Planetenräder, gegenüber der Spülflüssigkeit flüssigkeitsdicht abgekapselt. Eine Beeinträchtigung der Funktionsweise des Planetengetriebes wird somit zuverlässig verhindert. Vorzugsweise wird die Spülflüssigkeit durch eine an dem Sonnenrad angebrachte Sonnenradwelle geführt. Die Sonnenradwelle kann hierzu als Hohlwelle ausgebildet sein.

Ein Flüssigkeitsausbringer nach Anspruch 3 ermöglicht das Ausbringen der Spülflüssigkeit in besonders flexibler Weise. Vorzugsweise ist das Steuerelement als Steuerarm ausgebildet. Das Zwischenelement kann um die Sprühelement-Drehachse drehbar gelagert sein. Vorzugsweise ist das Sprühelement mittels des Steuerelements relativ zu dem Zwischenelement und/oder dem Grundkörper drehantreibbar.

Ein Flüssigkeitsausbringer nach Anspruch 4 ermöglicht das Ausbringen der Spülflüssigkeit in besonders flexibler Weise. Dadurch, dass Steuerelement relativ zu dem Grundkörper und dem Zwischenelement und dem Sprühelement drehbar gelagert ist, ist ein Bewegungsverlauf des Sprühelements besonders flexibel bestimmbar. Insbesondere ist ein Drehratenquotient aus der Zwischenelement-Drehrate und der Sprühelement-Drehrate besonders flexibel festlegbar. Vorzugsweise sind das Steuerelement und/oder das Zwischenelement und/oder das Sprühelement relativ zu dem Grundkörper um zueinander jeweils parallele Drehachsen drehbar gelagert.

Ein Flüssigkeitsausbringer nach Anspruch 5 ist im Betrieb besonders robust. Vorzugsweise ist das Steuerelement relativ zu dem Sprühelement, insbesondere um eine parallel zu der Zwischenelement-Drehachse und/oder zu der Sprühelement-Drehachse orientierte Achse, drehbar gelagert. Vorzugsweise ist das Steuerelement an dem Sprühelement zumindest mit einer Radialkomponente zu der Sprühelement-Drehachse verschiebbar gelagert. Insbesondere kann das Steuerelement mit dem Sprühelement über eine Linearführung verbunden sein. Die rotatorische und die translatorische Komponente der Verlagerung des Sprühelements relativ zu dem Grundkörper können somit zum besonders gleichmäßig verteilten Ausbringen der Spülflüssigkeit über der Grundfläche in einfacher Weise aufeinander abgestimmt werden. Die Linearführung umfasst vorzugsweise eine Nut und einen verschiebbar darin gelagerten Nutenstein. Die Nut kann an dem Sprühelement und der Nutenstein kann an dem Steuerelement angeordnet sein oder umgekehrt. Gemäß einem Aspekt der Erfindung ist der Nutenstein rotationssymmetrisch ausgebildet, insbesondere in Form einer Kopplungskugel. Hierdurch kann eine drehbare Lagerung des Sprühelements relativ zu dem Steuerelement gewährleistet werden. Vorzugsweise ist das Steuerelement mit dem Sprühelement über die Linearführung reversibel verbindbar.

Ein Flüssigkeitsausbringer nach Anspruch 6 ist besonders einfach im Aufbau und im Betrieb robust. Dadurch, dass das Steuerelement mit dem Planetenradträger drehfest verbunden ist, kann die Zwischenelement-Drehrate an die Sprühelement-Drehrate gekoppelt werden.

Ein Flüssigkeitsausbringer nach Anspruch 7 ist besonders einfach im Aufbau, wirtschaftlich herstellbar und im Betrieb robust. Vorzugsweise wird die Spülflüssigkeit entlang der Zwischenelement-Drehachse durch eine Drehlagerung des Steuerelements und/oder des Planetenradträgers geleitet. Dadurch, dass das Steuerelement und das Zwischenelement um dieselbe Zwischenelement-Drehachse drehbar gelagert sind, kann die Komplexität der Lagerung und der Spülflüssigkeitsleitung reduziert werden.

Ein Flüssigkeitsausbringer nach Anspruch 8 ist im Betrieb besonders zuverlässig und robust. Vorzugsweise ist der Flüssigkeitskanal flüssigkeitsdicht mit einem entsprechenden Anschluss des Grundkörpers verbunden. Der Flüssigkeitskanal ist vorzugsweise einteilig mit dem Sonnenrad verbunden. Gemäß einem Aspekt der Erfindung ist die Sonnenradwelle zumindest abschnittsweise einstückig mit dem Flüssigkeitskanal ausgebildet. Das Planetengetriebe ist somit besonders einfach gegenüber der Spülflüssigkeit abdichtbar.

Ein Flüssigkeitsausbringer nach Anspruch 9 ist besonders robust im Betrieb. Vorzugsweise ist der Flüssigkeitskanal konzentrisch zu der Zwischenelement-Drehachse ausgebildet. Vorteilhaft werden hierdurch wechselnde Unwuchten aufgrund einer exzentrisch zu der Zwischenelement-Drehachse geleiteten Spülflüssigkeit vermieden. Unwuchtlasten auf die Lagerung des Zwischenelements können vermieden werden. Insbesondere können Wuchtmassen an dem Zwischenelement vermieden werden.

Mit dem Sprühelement kann das Zwischenelement über eine Sprühelement-Verbindung drehbar verbunden sein. Hierzu können ein Sprühelementflansch des Zwischenelements und ein Zwischenelementeingriff des Sprühelements um die Sprühelement-Drehachse drehbar und flüssigkeitsdicht miteinander verbunden sein. Der Sprühelementflansch ist vorzugsweise als kreisrunde Scheibe ausgebildet, an der die Abströmöffnung exzentrisch angeordnet ist.

Ein Flüssigkeitsausbringer nach Anspruch 10 ist konstruktiv besonders einfach umsetzbar und zuverlässig im Betrieb. Eine Sprühelement-Verbindung zum Verbinden des Zwischenelements mit dem Sprühelement ist besonders kompakt dimensionierbar. Reibungsverluste aufgrund der Drehbewegung des Sprühelements relativ zu dem Zwischenelement können somit erheblich reduziert werden. Eine Abdichtung einer Flüssigkeitsleitung von dem Zwischenelement zu dem Sprühelement kann somit besonders einfach realisiert werden.

Gemäß einem Aspekt der Erfindung umfasst die Sprühelement-Verbindung eine, insbesondere reversibel lösbare, Rastverbindung.

Ein Flüssigkeitsausbringer nach Anspruch 11 ist besonders wirtschaftlich herstellbar und robust im Betrieb. Vorzugsweise ist der Flüssigkeitsausbringer antriebsmotorfrei ausgebildet. Der Antrieb des Flüssigkeitsausbringers, insbesondere des Sprühelements und/oder des Zwischenelements erfolgt vorzugsweise ausschließlich durch das Ausbringen der Spülflüssigkeit über die mindestens eine Antriebsdüse. Vorzugsweise ist mindestens eine Antriebsdüse an einem Düsenarm, insbesondere dem Wuchtarm, angeordnet. Über die Länge des Düsenarms kann das resultierende Drehmoment um die jeweilige Drehachse festgelegt werden.

Ein Flüssigkeitsausbringer nach Anspruch 12 ist besonders kontrolliert antreibbar und zuverlässig im Betrieb. Dadurch, dass der Flüssigkeitsausbringer den Hydraulikmotor zum Drehantreiben des Zwischenelements und/oder des Sprühelements aufweist, ist der Antrieb besonders energieeffizient. Der Hydraulikmotor ist vorzugsweise mittels der Spülflüssigkeit antreibbar. Vorzugsweise ist der Hydraulikmotor in einem Spülflüssigkeitskreislauf eingebunden. Der Hydraulikmotor kann dazu ausgebildet sein, anhand eines Steuersignals wechselnde Drehraten, insbesondere mit wechselnder Drehrichtung, bereitzustellen.

Es ist eine weitere Aufgabe der Erfindung, eine Spülmaschine zum Reinigen von Spülgut bereitzustellen, welche im Betrieb besonders effizient und wirtschaftlich ist.

Diese Aufgabe wird durch eine Spülmaschine mit den Merkmalen des Anspruchs 13 gelöst. Die Vorteile der erfindungsgemäßen Spülmaschine entsprechenden Vorteilen des bereits beschriebenen Flüssigkeitsausbringers.

Die Spülkammer weist vorzugsweise eine in einer Draufsicht rechteckförmige, insbesondere quadratische, Spülkammer auf. Der Grundkörper des Flüssigkeitsausbringers kann starr mit der Spülkammer verbunden sein. Mittels des Flüssigkeitsausbringers kann die Spülflüssigkeit besonders gleichverteilt innerhalb der Spülkammer ausgebracht werden, wodurch eine besonders effiziente und damit wirtschaftliche Reinigung des Spülguts erfolgen kann.

Gemäß einem Aspekt der Erfindung umfasst die Spülmaschine zwei der Flüssigkeitsausbringer. Insbesondere kann die Spülmaschine einen oberen und einen unteren Spülgutkorb aufweisen. Mittels der beiden Flüssigkeitsausbringer kann die Spülflüssigkeit somit besonders gleichverteilt über das in den beiden Spülgutkörben angeordnete Spülgut ausgebracht werden.

Der Erfindung liegt ferner die Aufgabe zugrunde, ein Verfahren zum Betreiben eines Flüssigkeitsausbringers bereitzustellen, welches ein besonders gleichverteiltes Ausbringen der Spülflüssigkeit ermöglicht und damit einen besonders effizienten und wirtschaftlichen Betrieb des Flüssigkeitsausbringers gewährleistet.

Diese Aufgabe wird durch ein Verfahren mit den Merkmalen des Anspruchs 14 gelöst. Die Vorteile des erfindungsgemäßen Verfahrens entsprechen den Vorteilen des vorstehend beschriebenen Flüssigkeitsausbringers und der Spülmaschine. Dadurch, dass der Drehratenquotient aus der Zwischenelement-Drehrate und der Sprühelement-Drehrate veränderlich ist, kann der Bewegungsverlauf des Sprühelements besonders flexibel bestimmt werden. Das Ausbringen der Spülflüssigkeit kann somit besonders gleichverteilt über der zu benetzenden Grundfläche erfolgen.

Weitere Merkmale, Vorteile und Einzelheiten der Erfindung ergeben sich aus der nachfolgenden Beschreibung zweier Ausführungsbeispiele. Es zeigen:
- Fig. 1: eine schematische Darstellung einer Spülmaschine zum Reinigen von Spülgut mit einer Spülkammer zum Aufnehmen des Spülguts und einem Flüssigkeitsausbringer zum Ausbringen von Spülflüssigkeit,
- Fig. 2: eine perspektivische Darstellung des Flüssigkeitsausbringers in Fig. 1 weiter im Detail mit einem Grundkörper, einem Sprühelement und einem zwischen dem Grundkörper und dem Sprühelement angeordneten Zwischenelement, in einer ersten Ausbringstellung,
- Fig. 3: eine perspektivische Explosionsdarstellung des Flüssigkeitsausbringers in Fig. 1 von schräg vorne,
- Fig. 4: eine perspektivische Explosionsdarstellung des Flüssigkeitsausbringers in Fig. 1 von schräg hinten,
- Fig. 5: eine perspektivische Darstellung des Flüssigkeitsausbringers in Fig. 1 von schräg vorne in einer zweiten Ausbringstellung, wobei einzelne Komponenten entfernt wurden,
- Fig. 6: eine perspektivische Darstellung des Zwischenelements in Fig. 2 mit einem Flüssigkeitskanal und zwei Antriebsdüsen,
- Fig. 7: eine Draufsicht auf den in der Spülmaschine angeordneten Flüssigkeitsaufbringer in Fig. 1, wobei ein Bewegungsverlauf des Sprühelements anhand je eines Bewegungspfads von vier Spurpunkten dargestellt ist,
- Fig. 8: eine geschnittene, perspektivische Darstellung einer Spülmaschine mit einer Bodenwanne und einem Flüssigkeitsausbringer gemäß einem weiteren Ausführungsbeispiel, wobei sich ein Flüssigkeitskanal eines Zwischenelements des Flüssigkeitsausbringers konzentrisch zu einer Zwischenelement-Drehachse erstreckt,
- Fig. 9: eine Seitenansicht des Flüssigkeitsausbringers in Fig. 8,
- Fig. 10: eine perspektivische Explosionsdarstellung des Flüssigkeitsausbringers in Fig. 8.

In der Fig. 1 ist eine Spülmaschine 1 mit einer Spülkammer 2 zum Aufnehmen von Spülgut 3 dargestellt. In der Spülkammer 2 sind ein unterer Spülgutkorb 4 und ein oberer Spülgutkorb 5 zum Tragen des Spülguts 3 angeordnet. Die Spülmaschine 1 weist ferner einen unteren Flüssigkeitsausbringer 6 zum Ausbringen von Spülflüssigkeit auf den unteren Spülgutkorb 4 und einen oberen Flüssigkeitsausbringer 7 zum Ausbringen der Spülflüssigkeit auf den oberen Spülgutkorb 5 auf. Der obere Flüssigkeitsausbringer 7 ist vorzugsweise entsprechend dem unteren Flüssigkeitsausbringer 6 ausgebildet.

Eine Bodenwanne 8 der Spülkammer 2 ist zum Auffangen der ausgebrachten Spülflüssigkeit ausgebildet. Die Bodenwanne 8 ist mit einem Pumpensumpf 9 verbunden. In fluidleitender Verbindung mit dem Pumpensumpf 9 steht eine Spülwasserpumpe 10. Zum Versorgen des unteren Flüssigkeitsausbringers 6 sowie des oberen Flüssigkeitsausbringers 7 steht die Spülwasserpumpe 10 in flüssigkeitsleitender Verbindung mit dem unteren Flüssigkeitsausbringer 6 und dem oberen Flüssigkeitsausbringer 7.

Der untere Flüssigkeitsausbringer 6 umfasst einen fest mit der Bodenwanne 8 verbundenen Grundkörper 11. Die Spülwasserpumpe 10 ist flüssigkeitsleitend mit dem Grundkörper 11 verbunden. Ein Zwischenelement 12 des unteren Flüssigkeitsausbringers 6 ist um eine Zwischenelement-Drehachse 13 drehbar an dem Grundkörper 11 gelagert. Die Zwischenelement-Drehachse 13 ist vertikal ausgerichtet. In einer Draufsicht ist die Zwischenelement-Drehachse 13 in einem geometrischen Flächenschwerpunkt der Spülkammer 2 angeordnet.

In den Fig. 2 bis Fig. 5 ist der untere Flüssigkeitsausbringer 6 weiter im Detail dargestellt. Der Pumpensumpf 9 ist einteilig mit dem Grundkörper 11 ausgebildet. Der Grundkörper 11 umfasst einen Spülflüssigkeitsanschluss 14 zum Zuführen der Spülflüssigkeit. Das Zwischenelement 12 umfasst einen Flüssigkeitskanal 15, welcher mit dem Spülflüssigkeitsanschluss 14 flüssigkeitsleitend verbunden ist. Der untere Flüssigkeitsausbringer 6 umfasst ferner ein Sprühelement 16, welches drehbar an dem Zwischenelement 12 gelagert ist. Insbesondere ist das Sprühelement 16 an dem Zwischenelement 12 um eine Sprühelement-Drehachse drehbar gelagert. Das Sprühelement 16 ist auch relativ zu dem Grundkörper 11 drehbar gelagert.

Mittels einer Getriebeeinheit 18 sind die Drehbewegungen des Zwischenelements 12 und des Sprühelements 16 relativ zu dem Grundkörper 11 miteinander gekoppelt. Die Getriebeeinheit 18 ist als Planetengetriebe 18a ausgebildet. Die Getriebeeinheit 18 umfasst dementsprechend ein Hohlrad 19, ein Planetenradträger 20 und ein Sonnenrad 21. Das Hohlrad 19 ist starr an dem Grundkörper 11 angebracht. Eine Drehachse des Sonnenrads 21 ist konzentrisch zu der Zwischenelement-Drehachse 13 angeordnet. Der Flüssigkeitskanal 15 durchdringt das Sonnenrad 21.

Über eine Sonnenrad-Verbindung 22 ist das Zwischenelement 12 um die Zwischenelement-Drehachse 13 formschlüssig drehfest mit dem Sonnenrad 21 verbunden. An dem Planetenradträger 20 sind zwei Planetenräder 23 drehbar gelagert. Die Planetenräder 23 stehen jeweils in Eingriff mit dem Hohlrad 19 und dem Sonnenrad 21.

Der Flüssigkeitskanal 15 weist eine stromaufwärts angeordnete Zuströmöffnung 24 und eine stromabwärts angeordnete Abströmöffnung 25 auf. Über eine Sprühelement-Verbindung 26 ist das Sprühelement 16 mechanisch und flüssigkeitsleitend mit dem Zwischenelement 12 verbunden. Die Abströmöffnung 25 ist an der Sprühelement-Verbindung 26 angeordnet. An der Sprühelement-Verbindung 26 ist das Sprühelement 16 einerseits drehbar gelagert und andererseits wird die Spülflüssigkeit über die Sprühelement-Verbindung 26 von dem Zwischenelement 12 auf das Sprühelement 16 übertragen.

Die Getriebeeinheit 18 umfasst ein Steuerelement 27 zum Festlegen einer Drehstellung des Sprühelements 16 relativ zu dem Grundkörper 11 und zu dem Zwischenelement 12. Insbesondere ist das Steuerelement zum Koppeln einer Zwischenelement-Drehrate ω_{Z} des Zwischenelements 12 relativ zu dem Grundkörper 11, mit einer Sprühelement-Drehrate ω_{S}, des Sprühelements 16 relativ zu dem Zwischenelement 12, ausgebildet. Das Steuerelement 27 ist als Steuerarm ausgebildet. Mit dem Planetenradträger 20 ist das Steuerelement 27 über ein Formschlussprofil um die Zwischenelement-Drehachse 13 drehfest verbunden.

Mit dem Sprühelement 16 ist das Steuerelement 27 über eine Linearführung 28 verbunden. Die Linearführung 28 umfasst eine mit dem Steuerelement 27 über einen Kopplungsstift 29a verbundene Kopplungskugel 31, und eine mit dem Sprühelement verbundene Stiftnut 29b. Das Sprühelement 16 ist relativ zu dem Steuerelement 27 um eine Kopplungsstift-Drehachse 30 drehbar gelagert.

Das Steuerelement 27 ist mit dem Planetenradträger 20 über eine Steuerelement-Verbindung 32 drehfest verbunden. Der Flüssigkeitskanal 15 durchdringt die Steuerelement-Verbindung 32 und den Planetenradträger 20 in Richtung der Zwischenelement-Drehachse 13.

Zum Drehantreiben des Zwischenelements 12 und damit des Sprühelements 16 weist das Zwischenelement 12 zwei Antriebsdüsen 33a, 33b auf. Die Antriebsdüsen 33a, 33b stehen in flüssigkeitsleitender Verbindung mit dem Flüssigkeitskanal 15. Die beiden Antriebsdüsen 33a, 33b sind derart ausgebildet und an dem Zwischenelement 12 angeordnet, dass das resultierende Drehmoment um die Zwischenelement-Drehachse 13 gleich orientiert ist. Die erste Antriebsdüsen 33a ist an einem Düsenarm 34 des Zwischenelements 12 angeordnet. Insbesondere ist diese Antriebsdüse 33a in einem Düsenabstand a_{D1} von der Zwischenelement-Drehachse 13 angeordnet.

Das Zwischenelement 12 weist eine Wuchtmasse 35 auf. Die Wuchtmasse 35 ist an einem Wuchtarm 36 angebracht. An dem Wuchtarm 36 ist die zweite Antriebsdüse 33b angeordnet mit einem Düsenabstand a_{D1} von der Zwischenelement-Drehachse 13. Zu der Zwischenelement-Drehachse 13 ist die Wuchtmasse 35 in einem Wuchtmassenabstand a_{W} angeordnet. Mit Bezug auf die Zwischenelement-Drehachse 13 ist die Wuchtmasse 35 der ersten Antriebsdüse 33a gegenüberliegend angeordnet. An dem Wuchtarm 36 ist die Wuchtmasse 35, insbesondere mittels eines Verbindungsstifts 37, reversibel angebracht.

Die Sprühelement-Drehachse 17 ist um einen Sprühelementachsenabstand as beabstandet zu der Zwischenelement-Drehachse 13 angeordnet. Die Zwischenelement-Drehachse 13 erstreckt sich durch die Zuströmöffnung 24 und die Zwischenelement-Drehachse 17 erstreckt sich durch die Abströmöffnung 25. Die Mittelpunkte der Zuströmöffnung 24 und der Abströmöffnung 25 sind entsprechend um den Sprühelementachsenabstand as voneinander beabstandet.

Von der Zwischenelement-Drehachse 13 ist der Kopplungsstift 29a um einen Kopplungsstiftabstand a_{K} beabstandet angeordnet. Die Distanz zwischen der Sprühelement-Drehachse 17 und der Kopplungsstift-Drehachse 30 ist durch einen Steuerabstand ast bestimmt. Aufgrund des Sprühelementachsenabstands a_{S}, insbesondere der gegenüber der Zwischenelement-Drehachse 13 exzentrischen Anordnung der Sprühelement-Drehachse 17, ist der Steuerabstand a_{St} veränderlich. Eine radiale Sprühelementerstreckung r_{S} des Sprühelements 16 mit Bezug auf die Sprühelement-Drehachse 17 ist in Abhängigkeit von einer Grundfläche der Spülkammer 2 derart bestimmt, dass die Spülflüssigkeit über der Grundfläche gleich verteilt ausgebracht werden kann.

Das Planetengetriebe 18a weist ein konstantes Übersetzungsverhältnis i auf. Ein Drehratenquotient aus einer Zwischenelement-Drehrate ω_{Z} des Zwischenelements 12 relativ zu dem Grundkörper 11 und einer Steuerelement-Drehrate ω_{St} des Steuerelements 27 relativ zu dem Grundkörper 11 ist konstant. Aufgrund der Verbindung des Zwischenelements 12 mit dem Sonnenrad 21 und der Verbindung des Steuerelements 27 mit dem Planetenradträger 20 ist die Zwischenelement-Drehrate ω_{Z} größer als die Steuerelement-Drehrate ω_{St}.

Eine Sprühelement-Drehrate ω_{S} des Sprühelements 16 relativ zu dem Grundkörper 11 ist abhängig von dem momentanen Steuerabstand a_{St}. Abhängig von der Orientierung des Zwischenelements 12 relativ zu dem Steuerelement 27 um die Zwischenelement-Drehachse 13 variiert der Steuerabstand a_{St}. Bei einer konstanten Zwischenelement-Drehrate ω_{Z} variiert damit die Sprühelement-Drehrate ω_{S} über der Zeit. Ein Drehratenquotient aus der Zwischenelement-Drehrate ω_{Z} und der Sprühelement-Drehrate ω_{S} ist, insbesondere abhängig von der Orientierung des Zwischenelements 12 relativ zur dem Steuerelement 27, veränderlich.

Das Sprühelement 16 umfasst einen Sprüharm 38. An dem Sprüharm 38 ist Stiftnut 29b angeordnet, welche zusammen mit dem Kopplungsstift 29a eine Linearführung ausbildet. Ferner ist an dem Sprüharm 38 ein Zwischenelementeingriff 39 der Sprühelement-Verbindung 26 zum Verbinden mit dem Zwischenelement 12 angeordnet. Zum Ausbringen der Spülflüssigkeit umfasst der Sprüharm 38 sechs Sprühdüsen 40. Eine der Sprühdüsen 40 ist an einem äußeren Ende des Sprüharms 38 angebracht, insbesondere in einem Abstand von mindestens 75 % der radialen Sprühelementerstreckung rs von der Sprühelement-Drehachse 17. Der Sprüharm 38 ist als Hohlkörper ausgebildet und verbindet die Sprühdüsen 40 flüssigkeitsleitend mit dem Zwischenelementeingriff 39 und hierüber mit dem Flüssigkeitskanal 15.

In der Fig. 6 ist das Zwischenelement 12 weiter im Detail dargestellt. Die Sprühelement-Verbindung 26 weist einen mit dem Zwischenelement 12 verbundenen Sprühelementflansch 41 auf. Der Sprühelementflansch 41 umfasst eine Dichtung 42 sowie Rastmittel 43 zum formschlüssigen Verbindung mit dem Zwischenelementeingriff 39.

Die Funktionsweise der Spülmaschine 1 mit dem unteren Flüssigkeitsausbringer 6 ist wie folgt:
Die Spülgutkörbe 4, 5 werden mit Spülgut 3 beaufschlagt. Die Spülkammer 2 wird geschlossen und Spülflüssigkeit wird in dem Pumpensumpf 9 bereitgestellt. Mittels der Spülwasserpumpe 10 wird die Spülflüssigkeit aus dem Pumpensumpf 9 zu den Flüssigkeitsausbringern 6, 7 gefördert.

Die Spülflüssigkeit gelangt über den Spülflüssigkeitsanschluss 14 in den Flüssigkeitskanal 15. Der Flüssigkeitskanal 15 durchdringt dabei das Planetengetriebe 18a. Das Planetengetriebe 18a ist, insbesondere mittels eines Getriebedeckels 44, gegenüber der Spülflüssigkeit abgedichtet.

Über den Flüssigkeitskanal 15 sowie über den Düsenarm 34 und den Wuchtarm 36 wird Spülflüssigkeit zu den Antriebsdüsen 33a, 33b geleitet. Die Spülflüssigkeit wird über die Antriebsdüsen 33a, 33b tangential zu der Zwischenelement-Drehachse 13 ausgebracht. Hierdurch wird ein Drehmoment um die Zwischenelement-Drehachse 13 auf das Zwischenelement 12 übertragen. Ein überwiegender Teil der dem unteren Flüssigkeitsausbringer 6 zugeführten Spülflüssigkeit wird über die Sprühelement-Verbindung 26, insbesondere über die Abströmöffnung 25, zu dem Sprüharm 38 geleitet. Über den Sprüharm 38 gelangt die Sprühflüssigkeit zu den Sprühdüsen 40 und wird über diese in die Spülkammer 2, insbesondere auf das Spülgut 3 ausgebracht.

Das mittels der Antriebsdüsen 33a, 33b erzeugte Drehmoment versetzt das Zwischenelement 12 in eine Drehbewegung um die Zwischenelement-Drehachse 13. Über das Planetengetriebe 18a wird das Steuerelement 27 entsprechend des Übersetzungsverhältnisses i in eine Drehbewegung versetzt. Der Drehratenquotient aus der Zwischenelement-Drehrate ω_{Z} und der Steuerelement-Drehrate ω_{St} ist konstant.

Mittels des Steuerelements 27 wird das Sprühelement 16 um die Sprühelement-Drehachse 17 drehangetrieben. Die sich einstellende Sprühelement-Drehrate ω_{S} ist dabei abhängig von dem Steuerabstand a_{St} und damit abhängig von der Orientierung des Zwischenelements 12 relativ zu der Orientierung des Steuerelements 27 um die Zwischenelement-Drehachse 13. Der Steuerabstand a_{St} variiert in Abhängigkeit von dem Sprühelementachsenabstand as, dem Kopplungsstiftabstand a_{K}, dem Übersetzungsverhältnis i und der Zwischenelement-Drehrate ω_{Z} über der Zeit. Die zeitliche Änderung des Drehratenquotienten aus der Zwischenelement-Drehrate ω_{Z} und der Sprühelement-Drehrate ω_{S} ist entsprechend flexibel festlegbar.

In der Fig. 7 ist der resultierende Bewegungsverlauf des Sprühelements 16 anhand der Bewegungspfade 45a, 45b, 45c, 45d von vier Spurpunkten 46a, 46b, 46c, 46d dargestellt. Die Spurpunkte 46a, 46b, 46c, 46d sind in einer Draufsicht entlang einer Mittellängsachse des Sprühelements 16 angeordnet. Der Spurpunkt 46a ist an einem Ende des Sprühelements 16 angeordnet, welches relativ zu der Sprühelement-Drehachse 17 auf Seiten der Linearführung 28 angeordnet ist. Der Bewegungspfad 45a dieses randseitigen Spurpunkts 46a ist im Wesentlichen viereckig, insbesondere quadratisch.

Der Bewegungspfad 45a entspricht damit im Wesentlichen der Randlinie einer mit der Spülflüssigkeit zu benetzenden rechteckförmigen Grundfläche. Die Grundfläche hat Kurzseiten mit einer Kantenlänge x und Längsseiten mit einer Kantenlänge y. Die Länge einer Diagonalen der Grundfläche ist d. Das Übersetzungsverhältnis i zwischen der Bewegung des Sonnenrads 21 und des Plantenradradträgers 20 beträgt 4.

Die weiteren Spurpunkte 46b, 46c, 46d sind ausgehend von dem ranseitigen Spurpunkt 46a über die Längserstreckung des Sprühelements 16 beabstandet zueinander angeordnet. Die beiden dem randseitigen Spurpunkt 46a gegenüberliegenden Spurpunkte 46c, 46d werden relativ zu der Zwischenelement-Drehachse 13 wechselweise mit einer positiven und einer negativen Drehrate beaufschlagt. Dieser Vorzeichenwechsel ist anhand von Schlaufen der Bewegungspfade 45c, 45d erkennbar. Diese Bewegungsumkehr führt zu einer besonders intensiven Reinigung des Spülguts 3.

Aufgrund der Ausbildung des unteren Flüssigkeitsausbringers 6 derart, dass ein Drehratenquotient aus der Zwischenelement-Drehrate ω_{Z} und der Sprühelement-Drehrate ω_{S} veränderlich ist, kann eine besonders gleichmäßige Ausbringung der Spülflüssigkeit in der Spülkammer 2 erreicht werden. Insbesondere kann die Spülflüssigkeit über eine Grundfläche der rechteckförmigen, insbesondere quadratischen, Spülkammer 2 besonders gleichmäßig verteilt ausgebracht werden. Aufgrund des Drehrichtungswechsels einzelner Bereiche des Sprühelements 16 und damit der Sprühdüsen 40 relativ zu der Zwischenelement-Drehachse 13 ist die Reinigungsintensität zusätzlich erhöht. Insgesamt kann bei gleichem Spülflüssigkeitsdurchsatz eine verbesserte Reinigungswirkung an dem Spülgut 3 erreicht werden.

Anhand der Fig. 8 bis Fig. 10 ist ein weiteres Ausführungsbeispiel der erfindungsgemäßen Spülmaschine 1 mit dem erfindungsgemäßen Flüssigkeitsausbringer 6 dargestellt. Im Unterschied zu dem vorstehend beschriebenen Ausführungsbeispiel ist der Flüssigkeitskanal 15 konzentrisch zu der Zwischenelement-Drehachse 13 ausgebildet. Insbesondere durchdringt die Zwischenelement-Drehachse 13 sowohl die Zuströmöffnung 24 als auch die Abströmöffnung 25. Ferner ist das Zwischenelement 12 ohne den Wuchtarm 36 und die daran angeordnete Wuchtmasse 35 ausgebildet. Der Antrieb des Zwischenelements 12 um die Zwischenelement-Drehachse 13 erfolgt mittels eines Hydraulikmotors 47. Der Hydraulikmotor 47 steht in fluidleitender Verbindung mit der Spülwasserpumpe 10. Antriebsdüsen 33a, 33b zum Drehantrieben des unteren Flüssigkeitsausbringers 6 sind nicht vorgesehen.

Der Flüssigkeitskanal 15 ist gerade ausgebildet. Der Sprühelementflansch 41 der Sprühelement-Verbindung 26 ist als kreisrunde Scheibe ausgebildet. Der Sprühelementflansch 41 ist konzentrisch zu der Sprühelement-Drehachse 17 angeordnet. Der Flüssigkeitskanal 15, insbesondere die Abströmöffnung 25 sind relativ zu der Zwischenelement-Drehachse 17 um den Sprühelement-Drehachsenabstand as exzentrisch angeordnet. Der Sprühelementflansch 41 ist drehbar und flüssigkeitsdicht in dem Zwischenelementeingriff 39 gelagert.

Im Übrigen entspricht der Aufbau der Spülmaschine 1 mit dem Flüssigkeitsausbringer 6 dem Aufbau des vorstehend beschriebenen Ausführungsbeispiels.

Die Funktionsweise der Spülmaschine 1 mit dem Flüssigkeitsausbringer 6 unterscheidet sich von dem vorstehend beschriebenen Ausführungsbeispiel wie folgt:

Mittels der Spülwasserpumpe 10 wird die Spülflüssigkeit aus dem Pumpensumpf über den Hydraulikmotor 47 und den Spülflüssigkeitsanschluss 14 zu dem unteren Flüssigkeitsausbringer 6 gefördert. Der Hydraulikmotor 47 wird über die von der Spülwasserpumpe 10 bereitgestellte hydraulische Energie drehangetrieben. Die Drehbewegung wird von dem Hydraulikmotor 47 auf das Zwischenelement 12 übertragen. Über das Planetengetriebe 18a wird das Steuerelement 27 drehangetrieben. Das um die Sprühelement-Drehachse 17 drehbar gelagerte Sprühelement 16 wird über das Steuerelement 27 drehangetrieben.

Der Bewegungsverlauf des Sprühelements 16 entspricht im Wesentlichen dem Bewegungsverlauf des Sprühelements 16 gemäß dem vorstehend beschriebenen Ausführungsbeispiel. Ein Drehratenquotient aus der Zwischenelement-Drehrate ω_{Z} und der Sprühelement-Drehrate ω_{S} ebenso über der Zeit veränderlich. Im Übrigen entspricht die Funktionsweise der Spülmaschine 1 mit dem Flüssigkeitsausbringer 6 der Funktionsweise des vorstehend beschriebenen Ausführungsbeispiels.

Vorteilhaft wird durch die konzentrische Ausbildung des Flüssigkeitskanals 15 zu der Zwischenelement-Drehachse 13 erreicht, dass die Fluidführung besonders widerstandsarm erfolgt, wobei eine Unwucht aufgrund der auf die Spülflüssigkeit wirkenden Zentrifugalkräfte innerhalb des Flüssigkeitskanals 15 vermieden werden kann. Dadurch, dass der Flüssigkeitsausbringer 6, insbesondere das Zwischenelement 12 mittels des Hydraulikmotors 47 drehangetrieben ist, kann der Antrieb des Flüssigkeitsausbringers 6 besonders kontrolliert, robust und zuverlässig erfolgen. Die Reinigung des Spülguts 3 erfolgt mittels der Spülmaschine 1 besonders gründlich und effizient.

## Patentansprüche

1. Flüssigkeitsausbringer zum Ausbringen von Spülflüssigkeit, aufweisend
- einen Grundkörper (11),
- ein an dem Grundkörper (11) um eine Zwischenelement-Drehachse (13) drehbar gelagertes Zwischenelement (12), und
- ein an dem Zwischenelement (12) relativ zu dem Grundkörper (11) und zu dem Zwischenelement (12) um eine Sprühelement-Drehachse (17) drehbar gelagertes Sprühelement (16) mit mindestens einer Sprühdüse (40) zum Ausbringen der Spülflüssigkeit, wobei die Zwischenelement-Drehachse (13) zu der Sprühelement-Drehachse (17) beabstandet angeordnet ist und, wobei ein Drehratenquotient aus einer Zwischenelement-Drehrate (ω_{Z}) des Zwischenelements (12) relativ zu dem Grundkörper (11) und einer Sprühelement-Drehrate (ω_{S}) des Sprühelements (16) relativ zu dem Grundkörper (11) veränderlich ist,
**dadurch gekennzeichnet, dass**
das Zwischenelement (12) und das Sprühelement (16) über eine Getriebeeinheit (18) drehmomentübertragend miteinander verbunden sind.

2. Flüssigkeitsausbringer nach Anspruch 1, **dadurch gekennzeichnet, dass** die Getriebeeinheit (18) ein Planetengetriebe (18a) aufweist.

3. Flüssigkeitsausbringer nach Anspruch 1 oder 2, **dadurch gekennzeichnet, dass** die Getriebeeinheit (18) ein Steuerelement (27) zum Koppeln der Zwischenelement-Drehrate (ω_{Z}) mit der Sprühelement-Drehrate (ω_{S}) aufweist.

4. Flüssigkeitsausbringer nach Anspruch 3, **dadurch gekennzeichnet, dass** das Steuerelement (27) relativ zu dem Grundkörper (11), dem Zwischenelement (12) und dem Sprühelement (16) drehbar gelagert ist.

5. Flüssigkeitsausbringer nach Anspruch 3 oder 4, **dadurch gekennzeichnet, dass** das Steuerelement (27) an dem Sprühelement (16) verschiebbar und/oder drehbar angebracht ist.

6. Flüssigkeitsausbringer nach einem der Ansprüche 3 bis 5, **dadurch gekennzeichnet, dass** das das Steuerelement (27) drehfest mit einem Planetenradträger (20) des Planetengetriebes (18a) verbunden ist.

7. Flüssigkeitsausbringer nach einem der Ansprüche 3 bis 6, **dadurch gekennzeichnet, dass** das Steuerelement (27) relativ zu dem Grundkörper (11) um die Zwischenelement-Drehachse (13) drehbar gelagert ist.

8. Flüssigkeitsausbringer nach einem der vorstehenden Ansprüche,
**dadurch gekennzeichnet, dass** das Zwischenelement (12) einen Flüssigkeitskanal (15) zum Leiten der Spülflüssigkeit zwischen dem Grundkörper (11) und dem Sprühelement (16) aufweist.

9. Flüssigkeitsausbringer nach Anspruch 8, **dadurch gekennzeichnet, dass** sich die Zwischenelement-Drehachse (13) durch eine Zuströmöffnung (24) und eine Abströmöffnung (25) des Flüssigkeitskanals (15) erstreckt.

10. Flüssigkeitsausbringer nach Anspruch 8, **dadurch gekennzeichnet, dass** sich die Zwischenelement-Drehachse (13) durch eine Zuströmöffnung (24) und die Sprühelement-Drehachse (17) durch eine Abströmöffnung (25) des Flüssigkeitskanals (15) erstrecken.

11. Flüssigkeitsausbringer nach einem der vorstehenden Ansprüche, **dadurch gekennzeichnet, dass** das Sprühelement (16) und/oder das Zwischenelement (12) und/oder das Steuerelement (27) mindestens eine Antriebsdüse (33a, 33b) zum Drehantreiben des Sprühelements (16) aufweisen.

12. Flüssigkeitsausbringer nach einem der vorstehenden Ansprüche, **gekennzeichnet durch** einen Hydraulikmotor (47) zum Drehantreiben des Sprühelements (16).

13. Spülmaschine zum Reinigen von Spülgut, aufweisend
- eine Spülkammer (2) zum Aufnehmen des Spülguts (3) und
- mindestens einen Flüssigkeitsausbringer (6) nach einem der vorstehenden Ansprüche.

14. Verfahren zum Betreiben eines Flüssigkeitsausbringers, umfassend die Schritte
- Bereitstellen eines Flüssigkeitsausbringers (6) nach einem der Ansprüche 1 bis 12,
- Drehantreiben des Zwischenelements (12) relativ zu dem Grundkörper (11) um die Zwischenelement-Drehachse (13) mit einer Zwischenelement-Drehrate (ω_{Z}),
- Drehantreiben des Sprühelements (16) relativ zu dem Zwischenelement (12) um die Sprühelement-Drehachse (17) mit einer Sprühelement-Drehrate (ω_{S}), und
- Verändern des Drehratenquotienten aus der Zwischenelement-Drehrate (ω_{Z}) und der Sprühelement-Drehrate (ω_{S}).

## Claims

1. Liquid dispenser for dispensing rinsing liquid, comprising
- a base body (11),
- an intermediate element (12) rotatably mounted on the base body (11) about an intermediate element rotation axis (13), and
- a spraying element (16) mounted on the intermediate element (12) for rotation relative to the base body (11) and to the intermediate element (12) about a spraying element rotation axis (17) and having at least one spray nozzle (40) for discharging the rinsing liquid, wherein the intermediate element rotation axis (13) is arranged at a distance from the spraying element rotation axis (17) and wherein a rotation rate quotient of an intermediate element rotation rate (ω_{Z}) of the intermediate element (12) relative to the base body (11) and a spraying element rotation rate (ω_{S}) of the spraying element (16) relative to the base body (11) is variable,
**characterized in that**
the intermediate element (12) and the spraying element (16) are connected to each other via a gear unit (18) in a torque-transmitting manner.

2. Liquid dispenser according to claim 1, **characterized in that** the gear unit (18) has a planetary gear (18a).

3. Liquid dispenser according to claim 1 or 2, **characterized in that** the gear unit (18) comprises a control element (27) for coupling the intermediate element rotation rate (ω_{Z}) with the spraying element rotation rate (ω_{S}).

4. Liquid dispenser according to claim 3, **characterized in that** the control element (27) is rotatably mounted relative to the base body (11), the intermediate element (12) and the spraying element (16).

5. Liquid dispenser according to claim 3 or 4, **characterized in that** the control element (27) is slidably and/or rotatably mounted on the spraying element (16).

6. Liquid dispenser according to any one of claims 3 to 5, **characterized in that** the control element (27) is non-rotatably connected to a planetary wheel carrier (20) of the planetary gear (18a).

7. Liquid dispenser according to any one of claims 3 to 6, **characterized in that** the control element (27) is rotatably mounted relative to the base body (11) about the intermediate element rotation axis (13).

8. Liquid dispenser according to any one of the preceding claims, **characterized in that** the intermediate element (12) comprises a liquid duct (15) for conducting the rinsing liquid between the base body (11) and the spraying element (16).

9. Liquid dispenser according to claim 8, **characterized in that** the intermediate element rotation axis (13) extends through an inflow opening (24) and an outflow opening (25) of the liquid duct (15).

10. Liquid dispenser according to claim 8, **characterized in that** the intermediate element rotation axis (13) extends through an inflow opening (24) and the spraying element rotation axis (17) extends through an outflow opening (25) of the liquid duct (15).

11. Liquid dispenser according to any one of the preceding claims, **characterized in that** the spraying element (16) and/or the intermediate element (12) and/or the control element (27) have at least one drive nozzle (33a, 33b) for driving the spraying element (16) in rotation.

12. Liquid dispenser according to any one of the preceding claims, **characterized by** a hydraulic motor (47) for driving the spraying element (16) in rotation.

13. Dishwasher for cleaning items to be rinsed, comprising
- a rinsing chamber (2) for receiving the items to be rinsed (3) and
- at least one liquid dispenser (6) according to any one of the preceding claims.

14. Method for operating a liquid dispenser, comprising the steps of
- providing a liquid dispenser (6) according to any one of claims 1 to 12,
- rotationally driving the intermediate element (12) relative to the base body (11) about the intermediate element rotation axis (13) at an intermediate element rotation rate (ω_{Z}),
- rotationally driving the spraying element (16) relative to the intermediate element (12) about the spraying element rotation axis (17) at a spraying element rotation rate (ω_{S}), and
- changing the rotation rate quotient from the intermediate element rotation rate (ω_{Z}) and the spraying element rotation rate (ω_{S}).

## Revendications

1. Distributeur de liquide pour distribuer un liquide de rinçage, comprenant
- un corps de base (11),
- un élément intermédiaire (12) monté sur le corps de base (11) de manière à pouvoir tourner autour d'un axe de rotation d'élément intermédiaire (13), et
- un élément de vaporisation (16) monté sur l'élément intermédiaire (12) de manière à pouvoir tourner par rapport au corps de base (11) et à l'élément intermédiaire (12) autour d'un axe de rotation (17) de l'élément de vaporisation, avec au moins une buse de vaporisation (40) pour décharger le liquide de rinçage, dans lequel l'axe de rotation (13) de l'élément intermédiaire est disposé à distance de l'axe de rotation (17) de l'élément de vaporisation et, dans lequel un quotient de vitesse de rotation constitué d'une vitesse de rotation (ω_{Z}) de l'élément intermédiaire (12) par rapport au corps de base (11) et d'une vitesse de rotation (ω_{S}) de l'élément de vaporisation (16) par rapport au corps de base (11) est variable,
**caractérisé en ce que**
l'élément intermédiaire (12) et l'élément de vaporisation (16) sont reliés l'un à l'autre par une unité de transmission (18) en transmettant le couple.

2. Distributeur de liquide selon la revendication 1, **caractérisé en ce que** l'unité de transmission (18) présente un engrenage planétaire (18a).

3. Distributeur de liquide selon la revendication 1 ou 2, **caractérisé en ce que** l'unité de transmission (18) présente un élément de commande (27) pour coupler la vitesse de rotation de l'élément intermédiaire (ω_{Z}) à la vitesse de rotation de l'élément de vaporisation (ω_{S}).

4. Distributeur de liquide selon la revendication 3, **caractérisé en ce que** l'élément de commande (27) est monté de manière à pouvoir tourner par rapport au corps de base (11), à l'élément intermédiaire (12) et à l'élément de vaporisation (16).

5. Distributeur de liquide selon la revendication 3 ou 4, **caractérisé en ce que** l'élément de commande (27) est monté de manière à pouvoir coulisser et/ou tourner sur l'élément de vaporisation (16).

6. Distributeur de liquide selon l'une quelconque des revendications 3 à 5, **caractérisé en ce que** l'élément de commande (27) est solidaire en rotation d'un porte-satellites (20) du train épicycloïdal (18a).

7. Distributeur de liquide selon l'une quelconque des revendications 3 à 6, **caractérisé en ce que** l'élément de commande (27) est monté de manière à pourvoir tourner par rapport au corps de base (11) autour de l'axe de rotation (13) de l'élément intermédiaire.

8. Distributeur de liquide selon l'une quelconque des revendications précédentes, **caractérisé en ce que** l'élément intermédiaire (12) présente un conduit de liquide (15) pour conduire le liquide de rinçage entre le corps de base (11) et l'élément de vaporisation (16).

9. Distributeur de liquide selon la revendication 8, **caractérisé en ce que** l'axe de rotation (13) de l'élément intermédiaire s'étend à travers une ouverture d'entrée (24) et une ouverture de sortie (25) du conduit de liquide (15).

10. Distributeur de liquide selon la revendication 8, **caractérisé en ce que** l'axe de rotation de l'élément intermédiaire (13) s'étend à travers une ouverture d'entrée (24) et l'axe de rotation de l'élément de vaporisation (17) s'étend à travers une ouverture de sortie (25) du conduit de liquide (15).

11. Distributeur de liquide selon l'une quelconque des revendications précédentes, **caractérisé en ce que** l'élément de vaporisation (16) et/ou l'élément intermédiaire (12) et/ou l'élément de commande (27) comprennent au moins une buse d'entraînement (33a, 33b) pour entraîner en rotation l'élément de vaporisation (16).

12. Distributeur de liquide selon l'une quelconque des revendications précédentes, **caractérisé par** un moteur hydraulique (47) pour entraîner en rotation l'élément de vaporisation (16).

13. Lave-vaisselle pour le nettoyage de produits à laver, présentant
- une chambre de lavage (2) pour recevoir les produits à laver (3) et
- au moins un distributeur de liquide (6) selon l'une quelconque des revendications précédentes.

14. Procédé pour faire fonctionner un distributeur de liquide, comprenant les étapes consistant à
- la mise à disposition d'un distributeur de liquide (6) selon l'une quelconque des revendications 1 à 12,
- l'entraînement en rotation de l'élément intermédiaire (12) par rapport au corps de base (11) autour de l'axe de rotation d'élément intermédiaire (13) à une vitesse de rotation d'élément intermédiaire (ω_{Z}),
- l'entraînement en rotation de l'élément de vaporisation (16) par rapport à l'élément intermédiaire (12) autour de l'axe de rotation d'élément de vaporisation (17) à une vitesse de rotation d'élément de vaporisation (ω_{S}), et
- la modification du quotient de la vitesse de rotation à partir de la vitesse de rotation de l'élément intermédiaire (ω_{Z}) et de la vitesse de rotation de l'élément de vaporisation (ω_{S}).
